# EUROPÄISCHE PATENTSCHRIFT

(11) **EP 3 768 433 B1**
(45) Veröffentlichungstag und Bekanntmachung des Hinweises auf die Patenterteilung: **03.01.2024**
(21) Anmeldenummer: 19712968.7
(22) Anmeldetag: 20.03.2019
(51) Int. Cl.: B04B 11/08

(54) **ZENTRIFUGE MIT EINER SCHÄLSCHEIBE**
CENTRIFUGE HAVING A PARING DISK
CENTRIFUGEUSE À PLAQUE D'ÉPLUCHAGE

(30) Priorität: 21.03.2018 DE 102018106598; 20.06.2018 DE 102018114843
(43) Veröffentlichungstag der Anmeldung: 27.01.2021
(73) Patentinhaber: GEA Mechanical Equipment GmbH, 59302 Oelde (DE)
(72) Erfinder: BERSCH, Maximilian, 59302 Oelde (DE); MACKEL, Wilfried, 59510 Lippetal-Herzfeld (DE)
(74) Vertreter: Specht, Peter
(86) Internationale Anmeldenummer: PCT/EP2019/056927
(87) Internationale Veröffentlichungsnummer: WO 2019/180064

(56) Entgegenhaltungen:
- CH-A- 185 662

## Beschreibung

Die Erfindung bezieht sich auf eine Zentrifuge nach dem Oberbegriff des Anspruchs 1.

Derartige Zentrifugen sind bekannt. Die wenigstens eine oder zwei Schälscheiben dient/dienen jeweils zum Austrag fließfähiger Phasen. Eingesetzt werden die Schälscheiben - auch Greifer genannt - zum Flüssigkeitsaustrag sowohl bei Separatoren mit vertikaler Drehachse als auch bei Vollmantel-Schneckenzentrifugen mit horizontaler oder auch vertikaler Drehachse.

Die Schälscheiben arbeiten nach dem Wirkprinzip einer Zentripetalpumpe. Die Schälscheibe nutzt also die kinetische Energie der zu fördernden Flüssigkeit, die durch die Zentrifugentrommel in Bewegung versetzt wird.

Die Flüssigkeitsphase rotiert dabei um die stehende scheibenförmige Schälscheibe - auch Greifer genannt - in der sich horizontale Auslasskanäle befinden (siehe zum Stand der Technik Fig. 2a und 2b). Die Auslasskanäle werden oben und unten durch scheibenartige Elemente wie Platten begrenzt und seitlich durch jeweils sichelförmige Stege. Die Eintrittsöffnung eines solchen Auslasskanals wird seitlich durch die Enden von zwei benachbarten sichelförmigen Stegen gebildet. Jedes dieser Enden weist in der Regel eine senkrechte, linienförmige und gerade Einströmkante oder Schneide auf, die scharfkantig in den rotierenden Flüssigkeitsstrom schneidet, um diesen zum Zentrum der Schälscheibe umzulenken. Der Flüssigkeitsstrom rotiert dabei mit einer Geschwindigkeit von z.B. 20 bis 100 m/s. Die Einströmkanten leiten einen Teil des um den Greifer rotierenden Flüssigkeitsstroms durch die Auslasskanäle zum Zentrum des Greifers, welches mit der Ableitung in Verbindung steht über die die Flüssigkeit die Zentrifuge unter Druck verlässt.

Üblicherweise wird die kurvenförmige Randkontur des Auslasskanals - also die Form der vor- und nacheilenden Einströmseiten - dadurch erzeugt, dass mehrere Bogenelemente mit unterschiedlichen Radien tangential aneinander gelegt werden. Hierbei wird vom Konstrukteur im Wesentlichen nach Erfahrungswerten verfahren.

In der DE 103 11 610 A1 wird zudem eine Schälscheibe für eine Zentrifuge beschrieben, bei der die Randkontur des Auslasskanals an den vor- und nacheilenden Einströmseiten ganz oder abschnittsweise wellenförmig ausgeführt ist.

In der DE 10 2009 038 743 A1 wird eine Schälscheibe beschrieben, bei der die Randkontur des Auslasskanals an den vor- und nacheilenden Einströmseiten bogenförmig ausgeführt ist.

In der DE 39 36 150 C2 wird eine Schälscheibe beschrieben, bei der die Randkontur des Auslasskanals evolventenförmig verläuft und so ausgebildet ist, dass ein Schnittpunkt der beiden Kurvenzüge der jeweiligen Randkontur im größten Durchmesser der Schälscheibe liegt, so dass eine Schneide gebildet ist.

Die CH 185 662 A zeigt eine gattungsgemäße Schälscheibe an Schleudermaschinen, bei welcher die Breite zweier Auslasskanäle radial von außen nach innen zunimmt.

Eine Skalierbarkeit der Randkonturen für Schälscheiben an den vor- und nacheilenden Einströmseiten mit unterschiedlichen Außen- und Innendurchmessern ist nach dem Stand der Technik hingegen nur bedingt gegeben.

Zudem sind die aus dem Stand der Technik bekannten Vorgehensweise zur Erzeugung der Randkontur des Auslasskanals an den vor- und nacheilenden Einströmseiten nach dem Stand der Technik für eine automatisierte oder teilautomatisierte parametrische oder merkmalbasierte Variantenkonstruktion in einem modernen CAD-System nicht oder nur bedingt geeignet.

Ausgehend von dem bekannten Stand der Technik ist es die Aufgabe der Erfindung, eine Schälscheibe anzugeben, deren jeweilige Auslasskanäle jeweils vor- und nacheilende Einströmseiten aufweisen, die jeweils auf einem Kurvenzug errichtet sind, dessen Erzeugungsgeometrie nach definierten Kriterien parametrierbar und skalierbar ist, sowie optimierte Strömungseigenschaften zur Vermeidung einer turbulenten Strömung aufweist.

Die Erfindung löst diese Aufgabe durch den Gegenstand des Anspruchs 1.

Vorteilhaft ist an diesem Gegenstand zunächst, dass die Konturen bzw. die Krümmungen der voreilenden Einströmseite und die der nacheilenden Einströmseite identisch sind, wobei die nacheilende Einströmseite relativ zur voreilenden Einströmseite verschoben ist und/oder um einen Verdrehwinkel α in Umfangsrichtung verdreht ist/sind. Dies kann dadurch realisiert werden, dass die Konturen der voreilenden Einströmseite und die Konturen der nacheilenden Einströmseite der gleichen mathematischen Erzeugungsfunktion folgen bzw. entsprechen, aber relativ zueinander bzw. gegeneinander bezogen auf ein Koordinatensystem als Bezugssystem bzw. in dem Koordinatensystem verschoben und/oder verdreht sind. Dadurch ist die Geometrie des Auslasskanals mit CAD-Systemen einfach und vorteilhaft geometrisch erzeugbar.

Nach einer ersten Variante des Anspruchs 1 weist die Krümmung der voreilenden Einströmseite als auch die der nacheilenden Einströmseite dazu jeweils eine kurvenerzeugende Erzeugungsfunktion auf, die auf der Fibonacci-Folge basiert. Dadurch ist die Geometrie des Auslasskanals mit CAD-Systemen einfach, skalierbar und damit vorteilhaft geometrisch erzeugbar.

Nach einer zweiten Alternative des Anspruchs 1 weist die Krümmung der voreilenden Einströmseite als auch die der nacheilenden Einströmseite dazu jeweils eine Erzeugungsfunktion auf, die auf einer logarithmischen Spirale basiert, die mit der Gleichung: r(φ) = ae^{kφ} darstellbar ist. Dadurch ist die Geometrie des Auslasskanals mit CAD-Systemen einfach, skalierbar und damit vorteilhaft geometrisch erzeugbar.

In einer dritten Alternative des Anspruchs 1 weist die Krümmung der voreilenden Einströmseite als auch die der nacheilenden Einströmseite dazu jeweils eine Erzeugungsfunktion auf, die auf einem inkrementellen Verfahren, bzw. auf ein Schrittweitenverfahren basiert. Dadurch ist die Geometrie des Auslasskanals mit CAD-Systemen einfach, skalierbar und damit vorteilhaft geometrisch erzeugbar.

Dabei ist besonders bevorzugt vorgesehen, dass die Breite des jeweiligen Auslasskanals in radialer Richtung vom Außenumfang der Schälscheibe nach innen bis zu dem Innenradius kontinuierlich oder inkremental größer wird.

Die Breite des Auslasskanals am Außenradius der Schälscheibe ist vorzugsweise kleiner oder gleich 90% der Breite am Innenradius der Schälscheibe.

Dadurch sorgt der Auslasskanal jeweils vorteilhaft für verbesserte Strömungsverhältnisse zur Vermeidung einer turbulenten Strömung innerhalb der Schälscheibe.

Die Drehachse der Trommel kann vertikal (z.B. bei einem Separator) oder horizontal (z.B. bei einer Vollmantel-Schneckenzentrifuge verlaufen).

In einer bevorzugten Ausführungsvariante der Erfindung verlaufen jeweils die voreilende gekrümmte Einströmseite als auch die nacheilende gekrümmte Einströmseite parallel zur Drehachse der Zentrifugentrommel. Dadurch ist die Geometrie des Auslasskanals vorteilhaft einfach zu fertigen und kann deshalb z.B. durch einen Fräsprozess auf einer Mehrachsen-CNC-Fräsmaschine einfach und reproduzierbar und damit vorteilhaft erzeugt werden.

Vorteilhaft ist, wenn für die Erzeugung der Einströmseiten ein Eintritts- und ein Austrittswinkel des Auslasskanals, bzw. des Kurvenzuges, der /die den Auslasskanal formt /formen und der Außen- und ein Innendurchmesser der Schälscheibe sowie eine Anzahl von Schritten m vorgegeben sind. Dadurch ergibt sich eine einfache Erzeugungsvorschrift für die Einströmseiten, die in einem modernen CAD-System aus automatisierbar ist.

Es ist ebenfalls vorteilhaft, wenn zur Erzeugung der gekrümmten Einströmseiten eine Krümmung der jeweiligen Einströmseite durch eine Vielzahl an Geraden angenähert ist.

In einer weiteren bevorzugten Ausführungsvariante der Erfindung ist die jeweilige gekrümmte Einströmseite aus verschiedenen Kurvenabschnitten aufgebaut, die tangential aneinandergereiht sind. Dadurch ergibt sich eine einfache Erzeugungsvorschrift für die jeweilige Einströmseite, die in einem modernen CAD-System auch automatisierbar ist.

Nach einer Variante können die Einströmseiten im Verlauf bzw. hinsichtlich ihrer Krümmung unterschiedlich ausgestaltet sein. Dadurch lässt sich die Geometrie des jeweiligen Auslasskanals vorteilhaft so gestalten, dass eine turbulente Strömung innerhalb der Schälscheibe verringert wird.

In einer weiteren bevorzugten Ausführungsvariante der Erfindung ist ein jeweiliger Tangentenwinkel, unten dem die jeweiligen Kurvenabschnitte der jeweiligen Einströmseite aneinandergereiht sind, variabel. Dadurch lässt sich die Geometrie des jeweiligen Auslasskanals vorteilhaft so gestalten, dass eine turbulente Strömung innerhalb der Schälscheibe vermieden wird.

Vorteilhaft ist auch eine Variante, bei welcher die obere Abdeckung und die untere Abdeckung jeweils einen gleichen Durchmesser aufweisen können. Dadurch ergibt sich eine einfache und damit vorteilhafte Herstellbarkeit der Schälscheibe.

In einer weiteren bevorzugten Ausführungsvariante der Erfindung sind die untere Abdeckung und die obere Abdeckung plattenförmig ausgebildet und / oder einstückig mit den Schälscheibenstegen ausgebildet. Dadurch ergibt sich eine einfach zu fertigende und damit vorteilhafte Geometrie der Schälscheibe.

Dabei kann zweckmäßig vorgesehen sein, dass der jeweilige Auslasskanal in einen Schälscheibenschaft übergeht. Dadurch ergibt sich ein einfacher und vorteilhafter Aufbau der Schälscheibe.

In einer bevorzugten Ausführungsvariante der Erfindung ist vorgesehen, dass sich die Schälscheibe im Betrieb nicht mit der Trommel. Sie kann aber auch selbst gedreht werden, dann vorzugsweise mit einer Relativdrehzahl zur Trommel.

Weitere vorteilhafte Ausgestaltungen sind den übrigen Unteransprüchen zu entnehmen.

Nachfolgend wird die Erfindung anhand von Ausführungsbeispielen unter Bezug auf die Figuren näher beschrieben. Die Erfindung ist nicht auf diese Ausführungsbeispiele beschränkt sondern kann im Rahmen der Ansprüche auch auf andere Weise oder äquivalent umgesetzt werden. Es zeigen:
- Figur 1:: in a) einen Schnitt durch einen Separator mit einer erfindungsgemäßen Schälscheibe und in b) einen Schnitt durch einen Separator mit zwei erfindungsgemäßen Schälscheiben;
- Figur 2:: in a) eine räumliche Ansicht einer Schälscheibe gemäß dem Stand der Technik und in b) eine Vorderansicht aus a);
- Figur 3:: eine Skizze einer Schälscheibe mit einem Auslasskanal, wobei die Krümmungen der Einströmseiten aus zwei identischen Kurvenzügen erzeugt sind;
- Figur 4:: eine Skizze einer Schälscheibe mit einem Auslasskanal, wobei die Krümmungen der Einströmseiten durch eine Fibonacci-Folge erzeugt sind;
- Figur 5:: eine Skizze einer Schälscheibe mit einem Auslasskanal, wobei die Krümmungen der Einströmseiten durch eine logarithmische Spirale erzeugt sind;
- Figur 6:: eine Skizze einer Schälscheibe mit einem Auslasskanal, wobei die Krümmungen der Einströmseiten durch ein inkrementellen Verfahren, bzw. durch ein Schrittweitenverfahren erzeugt sind;
- Figur 7:: in a) eine räumliche Ansicht einer Schälscheibe mit mehreren Auslasskanälen, wobei die Krümmungen der Einströmseiten des jeweiligen Auslasskanals durch eine Fibonacci-Folge erzeugt sind und in b) einen Schnitt der Schälscheibe aus a);
- Figur 8:: in a) eine räumliche Ansicht einer erfindungsgemäßen Schälscheibe mit mehreren Auslasskanälen, wobei die Krümmungen der Einströmseiten des jeweiligen Auslasskanals durch eine logarithmische Spirale erzeugt sind und in b) einen Schnitt der Schälscheibe aus a);
- Figur 9:: in a) eine räumliche Ansicht einer erfindungsgemäßen Schälscheibe mit mehreren Auslasskanälen, wobei die Krümmungen der Einströmseiten des jeweiligen Auslasskanals durch ein inkrementelles Verfahren, bzw. durch ein Schrittweitenverfahren erzeugt sind und in b) einen Schnitt der Schälscheibe aus a).

Fig. 1a zeigt eine drehbare Separatortrommel 1 einer Zentrifuge, die hier als Separator mit vertikaler Drehachse A ausgebildet ist. Der Separator weist neben der Trommel 1 noch weitere - hier nicht sämtlich dargestellte - Komponenten wie einen Steuerungsrechner, einen Antriebsmotor zum Drehen der Trommel, eine Haube 24, einen Feststofffänger 25 usw. auf.

Die von einer selbst angetriebenen und drehbar gelagerten Antriebsspindel 26 drehbare Separatortrommel 1 ist vorzugsweise - aber nicht zwingend - für einen kontinuierlichen Betrieb - d.h. die kontinuierliche und nicht chargenweise Verarbeitung eines Produktes - ausgelegt.

Die Separatortrommel 1 besteht aus einem Unterteil 2 und einem Oberteil 3. In das Unterteil 2 ist ein Kolbenschieber 4 eingesetzt.

In der konischen bzw. hier sogar doppelt-konisch geformten Trommel 1 ist im Trommelinnenraum 5 ein Tellerstapel 6 aus konischen Trenntellern 7 angeordnet. Die Trennteller 7 sind auf einem Verteilerschaft 8 eines Verteilers 9 angeordnet.

Ein Zulaufrohr 10 dient zur Zuleitung eines zu verarbeitenden Produktes. Das Zulaufrohr 10 ist hier als sich im Betrieb nicht drehendes, stillstehendes Element ausgebildet. Es erstreckt sich konzentrisch zur Drehachse in die Separatortrommel 1. Nach Fig. 1a und 1b ragt es in bevorzugter - aber nicht zwingender - Ausgestaltung von oben in die Separatortrommel 1. Es kann sich aber auch von unten in die Trommel erstrecken.

Ein zu verarbeitendes fließfähiges Produkt wird durch das Zulaufrohr 10 zugeleitet. Das aus dem freien Ende des Zulaufrohrs 10 austretende Produkt strömt in sich radial erstreckende Verteilerkanäle 11 des Verteilers 9 und wird in diesen infolge der Drehungen der sich drehenden Separatortrommel 1 mitgedreht bzw. in Umfangsrichtung beschleunigt.

Die Verteilerkanäle 11 münden in den Trommelinnenraum 5 mit dem Tellerstapel 6. In dem Trommelinnenraum 5 - auch Schleuderraum genannt - erfolgt eine Klärung des Produktes von Feststoffen sowie - siehe Fig. 1b - ggf. optional eine Trennung in zwei oder mehr Flüssigkeitsphasen unterschiedlicher Dichte.

Zur Ableitung der wenigstens einen Flüssigkeitsphase L1 - Fig. 1a - oder der zwei Flüssigkeitsphasen L1, L2 - Fig. 1b - dienen einer oder mehrere Abläufe für Flüssigkeitsphasen L1, L2.

Nach Fig. 1a ist hier ein Flüssigkeitsablauf vorgesehen. Die aus dem Tellerstapel 6 innen radial nach innen hin ablaufende Flüssigkeit strömt in eine Schälscheibenkammer 12, die sich mit der Trommel 1 dreht und als hier oberer abschließender Teil dieser Trommel 1 ausgebildet ist. In der Schälscheibenkammer 12 ist eine Schälscheibe 13 angeordnet. Diese Schälscheibe 13 ist in der Schälscheibenkammer 12 stationär angeordnet, z.B. nicht drehbar auf dem Zulaufrohr 10 angeordnet.

Die Schälscheibe 13 weist einen in der Schälscheibenkammer 12 angeordneten Scheibenabschnitt 15 auf sowie einen an einem inneren Radius des Scheibenabschnittes 15 ansetzenden und von dort aus der Schälscheibenkammer 12 und der gesamten Trommel 1 nach außen vorstehenden Schälscheibenschaft 16, der in eine Ableitung 27 außerhalb der Trommel 1 mündet.

Die Schälscheibe 13 weist wenigstens einen Einlass 17 auf. Der wenigstens eine Einlass 17 (hier nicht dargestellt, siehe z.B. Fig. 7a) der Schälscheibe 13 liegt vorzugsweise am Außenradius R1 des Scheibenabschnitts 15 (siehe Fig. 2a). Von diesem wenigstens einen Einlass 17 aus fließt die Flüssigkeit in dem Scheibenabschnitt 15 in wenigstens einem Auslasskanal 18 radial nach innen und strömt dann durch den Schälscheibenschaft 16 axial nach oben aus der Trommel 1 und aus dem sich drehenden System. Die Schälscheibe 13 arbeitet nach dem Wirkprinzip einer Zentripetalpumpe.

Die Feststoffe werden hingegen durch umfangsverteilte, sich radial erstreckende Austrittsöffnungen 20 vorzugsweise im Bereich des größten Radius/Umfangs der Zentrifugentrommel aus der Zentrifugentrommel 1 nach außen ausgestoßen.

Die Austrittsöffnungen 20 können als Düsen ausgebildet sein, durch die kontinuierlich Feststoffe ausgestoßen werden (nicht dargestellt). Ihnen kann alternativ aber auch ein Öffnungs- und Schließmechanismus zugeordnet sein. Nach Fig. 1a ist dazu in dem Trommelunterteil 2 der hydraulisch betätigbarer Kolbenschieber 4 vorgesehen, mit dem die Austrittsöffnungen 20 diskontinuierlich geöffnet und wieder verschlossen werden können.

In Fig. 1b ist eine Zentrifuge mit zwei Schälscheiben 13, 21 darstellt, die dementsprechend jeweils in Schälscheibenkammern 12, 22 angeordnet sind und jeweils einen Schälscheibenschaft 16, 16' aufweisen. Der jeweilige Schälscheibenschaft 16, 16' mündet in jeweils in eine Ableitung 27, 27`, über die die jeweilige Flüssigkeitsphase L1, L2 die Zentrifuge verlässt. Die Zentrifuge ist hier als Separator mit vertikaler Drehachse ausgebildet.

Begriffe wie "oben", "unten", "rechts", "links", "außen" oder "innen" beziehen sich auf die jeweilige dargestellte Position in den Figuren.

Die im Folgenden verwendeten Begriffe "voreilende Einströmseite" sowie "nacheilende Einströmseite" beziehen sich relativ auf die Strömungsrichtung D der jeweiligen Flüssigkeitsphase L1, L2. Dabei wird in Fig. 2 bis 5 von einer Drehrichtung und Strömungsrichtung D der jeweiligen Flüssigkeitsphase L1, L2 - rein beispielhaft linksdrehend - ausgegangen (siehe Pfeil in den Fig. 2a sowie 7a bis 9b). Dementsprechend ist eine jeweils nacheilende Einströmseite 30 des jeweiligen Auslasskanals 18 weiter stromabwärts angeordnet als eine voreilende Einströmseite 31.

In Fig. 2a und Fig. 2b ist eine beispielhafte Schälscheibe 13, 21 gemäß dem Stand der Technik dargestellt. Die Schälscheibe 13, 21 weist wenigstens zwei

Auslasskanäle 18 -hier sechs Auslasskanäle 18 auf, durch die die jeweilige Flüssigkeitsphase L1, L2 radial nach innen geleitet wird. Einströmseiten 30, 31 leiten einen Teil des um den Greifer rotierenden Flüssigkeitsstroms durch die Auslasskanäle 18 zum Zentrum des Greifers, welches mit der Ableitung 27 in Verbindung steht über die die Flüssigkeit die Zentrifuge unter Druck verlässt.

Es sei an dieser Stelle ausdrücklich darauf hingewiesen, dass eine Breite B (siehe Fig. 3) des jeweiligen Auslasskanals 18 in Fig. 2a in radialer Richtung vom Außenumfang der Schälscheibe 13, 21 nach innen abschnittsweise oder über die gesamte Erstreckung nicht kontinuierlich größer wird, auch wenn dies möglicherweise aus der Fig. 2a interpretierbar ist. Diese Schälscheibe 13, 21 weist demzufolge die eingangs beschriebenen konstruktiven Nachteile auf.

In Fig. 3 ist eine erfindungsgemäße Schälscheibe 13, 21 skizziert. Die Schälscheibe 13, 21 weist hier lediglich einen Auslasskanal 18 auf, durch die die jeweilige Flüssigkeitsphase L1, L2 radial nach innen bis zu einem Innenradius r1 in den jeweiligen Schälscheibenschaft 16, 16' (hier nicht dargestellt, siehe Fig. 1 oder Fig. 2) und weiter in die Leitung 27, 27' strömt. Der jeweilige Auslasskanal 18 endet somit am Innenradius r1 und geht dort in den Schälscheibenschaft 16, 16' über bzw. mündet in diesen. Die Schälscheibe 13, 21 in Fig. 3 weist hier nur einen Auslasskanal 18 auf, da an dem Beispiel in Fig. 3 die Geometrie des Auslasskanals 18 näher erläutert wird und insbesondere die Dimension der "Breite" des Auslasskanals 18 definiert wird, kann aber mehrere dieser Auslasskanäle 18 aufweisen.

Der jeweilige Auslasskanal 18 der erfindungsgemäßen Schälscheibe 13, 21 weist einen im Wesentlichen rechteckigen Grundquerschnitt auf, der hier in einer Vorderansicht dargestellt ist.

Der im Wesentlichen rechteckige Grundquerschnitt des jeweiligen Auslasskanals 18 wird jeweils unten durch eine untere Abdeckung 32 und oben durch eine obere Abdeckung 35 (hier nicht dargestellt, siehe Fig. 2b) begrenzt. Die beiden seitlichen Begrenzungen des jeweiligen Auslasskanals 18 werden durch eine voreilende Einströmseite 31 und durch eine nacheilende Einströmseite 30 begrenzt. Die beiden Einströmseiten 30, 31 bilden gleichzeitig die seitliche Begrenzung eines jeweiligen Schälscheibensteges 33 aus, der den jeweiligen Auslasskanal 18 von einem anderen Auslasskanal 18 trennt. Insofern ist der jeweilige Auslasskanal 18 rechts und links jeweils durch einen Schälscheibensteg 33 begrenzt.

Ein Kurvenzug ist das Bild eines mathematisch beschreibbaren Weges. Im Sinne der vorliegenden Erfindung weist der mathematisch beschreibbare Weg bzw. der Kurvenzug eine Krümmung auf (jedenfalls bis auf den Startpunkt und den Endpunkt), deren Radius stets ungleich Null ist, vorzugsweise größer als Null und kleiner als Unendlich ist.

Die voreilende Einströmseite 31 ist senkrecht auf einem ersten Kurvenzug 36 errichtet und die nacheilende Einströmseite 30 ist senkrecht auf einem zweiten Kurvenzug 36' errichtet. Beide Einströmseiten 30, 31 sind dementsprechend gekrümmt.

Die untere Abdeckung 32 und der jeweilige Schälscheibensteg 33 sind hier einstückig mit dem Scheibenabschnitt der Schälscheibe 13, 21 ausgeführt, so dass der Auslasskanal 18 hier z.B. durch einen Fräsprozess aus der Schälscheibe 13, 21 herausgearbeitet sein kann. Die untere Abdeckung 32 ist hier plattenförmig gestaltet. Auch die obere Abdeckung 35 (hier nicht dargestellt, siehe Fig. 2b) des Auslasskanals 18 kann aber alternativ z.B. als eine oben auf der Schälscheibe 13, 21 befestigte Platte ausgelegt sein.
Der jeweilige Einlass 17 des jeweiligen Auslasskanals 18 wird jeweils durch die untere Abdeckung 32, der jeweiligen voreilenden gekrümmten Einströmseite 31, der jeweiligen nacheilenden gekrümmten Einströmseite 30 und der obere Abdeckung 35 (hier nicht dargestellt, siehe Fig. 2b) gebildet.

Die Breite B des Auslasskanals 18 wird in radialer Richtung vom Außenumfang der Schälscheibe 13, 21 nach innen abschnittsweise oder über die gesamte Erstreckung kontinuierlich größer. Dadurch sorgt der Auslasskanal 18 vorteilhaft für verbesserte Strömungsverhältnisse mit verringerter turbulenter Strömung innerhalb der Schälscheibe.

Die Breite B des Auslasskanals 18 wird durch das Anlegen einer Tangente T an den ersten Kurvenzug 36 und das Errichten einer Senkrechten S auf der Tangente im Tangentenpunkt TP ermittelt, in dem die Länge der Senkrechten S bis zu dem Punkt SP, an dem die Senkrechte S den zweiten Kurvenzug 36' schneidet, gemessen wird.

Errichtet man jeweils eine Senkrechte S, S` im jeweiligen Tangentenpunkt TP, TP' zweier zueinander beabstandet angetragener Tangenten T, T` des ersten Kurvenzuges 36, so kann durch die Ermittlung des jeweiligen Betrages der jeweiligen Länge der jeweiligen Senkrechten S, S` bis zu dem jeweiligen Punkt SP, SP`, an denen die jeweilige Senkrechte S, S` den zweiten Kurvenzug 36' schneidet, die unterschiedliche, in Bezug auf die Schälscheibe 13, 21 nach radial außen hin abnehmende Breite B ermittelt werden.

Zur Erzeugung des ersten Kurvenzuges 36 und des zweiten Kurvenzuges 36' - und damit der voreilenden Einströmseite 31 und der nacheilenden Einströmseite 30 des jeweiligen Auslasskanals 18 - ergeben sich zahlreiche Ausführungsvarianten, von denen rein beispielhaft einzelne vorteilhafte Varianten in den Figuren 4 ff dargestellt sind und im Folgenden näher erläutert werden.

Es sei an dieser Stelle ausdrücklich darauf hingewiesen, dass die näher beschriebenen Ausführungsvarianten zur Bildung des ersten Kurvenzuges 36 und des zweiten Kurvenzuges 36' keineswegs einschränkend zu verstehen sind. Vielmehr sollen die beschriebenen Ausführungsvarianten lediglich die Bildung des ersten Kurvenzuges 36 und des zweiten Kurvenzuges 36' beispielhaft veranschaulichen.

Den Ausführungsvarianten der Figuren 4 ff ist gemeinsam, dass der erste Kurvenzug 36 und der zweite Kurvenzug 36' jeweils Graphen einer gleichen mathematischen Funktion sind. Alternativ können der erste Kurvenzug 36 und der zweite Kurvenzug 36' auch jeweils aus Abschnitten verschiedener Graphen einer oder verschiedenen mathematischer Funktionen zusammengesetzt sein.

Damit weist der erste Kurvenzug 36 und der zweite Kurvenzug 36' jeweils eine mathematisch einfach beschreibbare Kurve auf, die mit CAD-Systemen einfach und vorteilhaft geometrisch erzeugbar ist. Daraus resultierend sind die voreilende gekrümmte Einströmseite 31 als auch die nacheilende gekrümmte Einströmseite 30 einfach und damit vorteilhaft mit computergesteuerten Werkzeugmaschinen herstellbar. Vorteilhaft ist insbesondere auch, dass die beiden Kurvenzüge 36, 36' in ihrer Dimension skalierbar sind, so dass angepasste Kurvenzüge 36, 36' für andere Schälscheibendurchmesser einfach durch Veränderung von Erzeugungsparametern der Kurvenzüge 36, 36' generierbar sind.

Vorteilhafterweise sind der erste Kurvenzug 36 und der zweite Kurvenzug 36' jeweils identisch und lediglich in der jeweiligen Zeichenebene gegeneinander versetzt und verdreht angeordnet. Daraus resultiert eine einfache Erzeugung der beiden Kurvenzüge 36, 36' und damit der voreilenden gekrümmten Einströmseite 31 und der nacheilenden gekrümmten Einströmseite 30.

In Fig. 4 ist eine erste Ausführungsvariante zur Bildung des ersten Kurvenzuges 36 und des zweiten Kurvenzuges 36' und damit der voreilenden gekrümmten Einströmseite 31 und der nacheilenden gekrümmten Einströmseite 30 skizziert. Die Erzeugungsfunktion für beide Kurvenzüge 36, 36' bzw. Einströmseiten 30, 31 basiert hier auf der Fibonacci-Folge. Hierzu werden wie Fig. 4 dargestellt, drei Quadrate am Radius der Schälscheibe angeordnet. Der erste Radius RF1 entspricht der Kantenlänge des größten Quadrat Q1, der zweite Radius RF2 entspricht der Kantenlänge des mittleren Quadrat Q2, der dritte Radius RF3 entspricht der Kantenlänge des kleinsten Quadrat Q3. Der Vergrößerungsfaktor zum nächst größeren Quadrat ist 1,618033 und folgt damit dem goldener Schnitt. Die Summe der Kantenlängen des großen Quadrats Q1 und des mittleren Quadrats Q2 entspricht dem Außenradius R1 der Schälscheibe 13, 21. Der erste Kurvenzug 36 wird dadurch gebildet, dass die jeweils diagonal gegenüberliegenden Eckpunkte der Quadrate Q1, Q2, Q3 durch den Kurvenzug verbunden sind.

Auf diese Weise werden zwei identische Kurvenzüge 36, 36' bzw. Einströmseiten 30, 31 erzeugt, wobei der zweite Kurvenzug 36' bzw. die nacheilende gekrümmte Einströmseite 30 um einen Drehpunkt DP gegenüber dem ersten Kurvenzug 36 bzw. der voreilenden gekrümmten Einströmseite 31 um einen Winkel α verdreht ist. Bei der Wahl des Verdrehwinkels α und des Innenradius' r1 der Schälscheibe 13, 21 ist die Randbedingung erfüllt, dass die Breite B des Auslasskanals 18 am Außenradius R1 der Schälscheibe 13, 21 kleiner oder gleich 90% der Breite B am Innenradius r1 der Schälscheibe 13, 21 ist. Diese Vorgehensweise der Bildung der Kurvenzüge 36, 36' bzw. der Einströmseiten 30, 31 lässt sich auf Schälscheiben 13, 21 mit beliebigem Außendurchmesser anwenden, so dass die Erzeugung der Kurvenzüge 36, 36' und damit der Einströmseiten 30, 31 vorteilhaft reproduzierbar und skalierbar erfolgt.

In Fig. 5 ist eine weitere Ausführungsvariante zur Bildung des ersten Kurvenzuges 36 und des zweiten Kurvenzuges 36' bzw. der voreilende gekrümmten Einströmseite 31 und der nacheilenden gekrümmten Einströmseite 30 dargestellt. Die Erzeugungsfunktion für beide Kurvenzüge 36, 36' bzw. Einströmseiten 30, 31 basiert hier auf einer logarithmischen Spirale. Der Kurvenverlauf lässt sich z.B. darstellen mit der Gleichung: r(φ) = ae^{kφ}
Hierbei ist k die Steigung der Spirale und a ein Proportionalitätsfaktor zur geeigneten Skalierung des Radius.

Es werden zwei identische Kurvenzüge 36, 36' erzeugt, wobei der zweite Kurvenzug 36' um einen Drehpunkt DP gegenüber dem ersten Kurvenzug 36 um einen Winkel α verdreht ist. Beide Kurvenzüge 36, 36' bzw. die beiden Einströmseiten 30, 31 werden so angeordnet, dass sie sich auf dem Außenradius R1 der Schälscheibe 13, 21 treffen, bzw. tangential in den Außenradius R1 anschließen. Bei der Auswahl der Werte für diese Parameter und des Innenradius r1 der Schälscheibe 13, 21 muss die Randbedingung erfüllt sein, dass die Breite B des Auslasskanals 18 am Außenradius R1 der Schälscheibe 13, 21 kleiner oder gleich 90% der Breite B am Innenradius r1 der Schälscheibe 13, 21 ist. Diese Vorgehensweise der Bildung der Kurvenzüge 36, 36' bzw. der beiden Einströmseiten 30, 31 lässt sich auf Schälscheiben 13, 21 mit beliebigem Außendurchmesser anwenden, so dass die Erzeugung der Kurvenzüge 36, 36' und damit der beiden Einströmseiten 30, 31 vorteilhaft reproduzierbar und skalierbar erfolgt.

In Fig. 6 ist eine weitere Ausführungsvariante zur Bildung des ersten Kurvenzuges 36 und des zweiten Kurvenzuges 36' bzw. der gekrümmten voreilenden Einströmseite 30 und der nacheilenden gekrümmten Einströmseite 31 dargestellt. Die Erzeugungsfunktion für beide Kurvenzüge 36, 36' bzw. Einströmseiten 30, 31 basiert hier auf einem inkrementellen Verfahren, bzw. auf ein Schrittweitenverfahren. Die Vorgabe für die Erzeugung der Kurvenzüge 36, 36' bzw. der Einströmseiten 30, 31 sind ein Eintritts- und ein Austrittswinkel der Einströmseiten 30, 31, bzw. des Kurvenzuges 36, 36', auf den die jeweilige Einströmseite 30, 31 des Auslasskanals 18 errichtet ist, sowie der Außen- und der Innendurchmesser der Schälscheibe 13, 21. Es muss auch eine Anzahl von Schritten definiert werden, d.h. eine Anzahl von Kreisen vom dem Außendurchmesser bis Innendurchmesser der Schälscheibe 13, 21.

Bei der Erzeugung der Kurvenzüge 36, 36' bzw. der Einströmseiten 30, 31 wird der Eingangs- und der Ausgangswinkel des Kanals für Innen- und Außendurchmesser des Greifers vorgegeben. Zur Erzeugung des Kurvenzugs 36, 36' wird durch viele Geraden der Kurvenzug 36, 36' angenähert. Der Kurvenzug 36, 36' bzw. die Einströmseite 30, 31 kann aus verschiedenen Kurvenabschnitten aufgebaut sein, die tangential aneinandergereiht sind. Die Kurvenabschnitte können im Verlauf unterschiedlich sein. Der jeweilige Tangentenwinkel, unten den die jeweiligen Kurvenabschnitte aneinandergereiht sind, ist variabel. Dadurch ergibt sich eine vorteilhaft einfache Skalierbarkeit und eine einfache Erzeugung der Kurvenzüge 36, 36' bzw. der Einströmseiten 30, 31 in einem CAD-System.

Für die Erzeugung der Kurvenzüge 36, 36' bzw. der Einströmseiten 30, 31 werden nach dieser Methode werden die folgenden Gleichungen verwendet: $Δr = \frac{R 1 - r 1}{m}$ $Δα = \frac{{β}_{exit} - {β}_{enty}}{m}$ ${b}_{1} = \frac{{Δ}_{r}}{tan \left({β}_{1}\right)}$ ${γ}_{1} = arcsin \left(\frac{{b}_{1}}{{r}_{2}}\right)$ ${P}_{m} = \left({r}_{m}| γ\right)$ wobei
- m =: Anzahl der Kreise
- R1 =: Außenradius (hergeleitet vom Außendurchmesser der Schälscheibe)
- r1 =: Innenradius (hergeleitet vom Innendurchmesser der Schälscheibe)
- β_{entry} =: Eintrittswinkel (Winkel zwischen senkrechter Tangente an den Außendurchmesser der Schälscheibe und erster Schrittgerade)
- βₑₓᵢₜ =: Austrittswinkel (Winkel zwischen Tangente an den Innendurchmesser der Schälscheibe und der letzten Schrittgeraden) ist.

Bei der Erzeugung der Kurvenzüge 36, 36' bzw. der Einströmseiten 30, 31 wird wie folgt vorgegangen:
Zunächst wird die Schrittweite Δᵣ mit Gleichung I bestimmt. Die Schrittweite Δᵣ bestimmt den Abstand der Kreise m zueinander und gibt in einer Wertetabelle an, auf welchem Kreis bzw. Radius man sich in der Rechnung befindet.

Danach erfolgt die Berechnung des Steigungswinkels Δ_{β} mit Gleichung II. Der Steigungswinkel Δ_{β} gibt die fortlaufende Krümmung der Kurvenzüge 36, 36' bzw. der Einströmseiten 30, 31 an. Δ_{β} wird auf den vorhergehenden Winkel βi addiert und bildet somit immer ein neues β.
Aus der Schrittweite Δᵣ und dem Steigungswinkel Δ_{α} lässt sich eine Wertetabelle erstellen. Aus den Daten jeder Zeile der Wertetabelle lässt sich ein Dreieck auftragen, so wie Fig. 6 dargestellt. Man benötigt dieses Dreieck zur Bestimmung eines Ergänzungswinkels γ, welcher später dem Erstellen der Polarkoordinaten der Konturpunkte dient.

Da es sich um ein nicht-rechtwinkliges Dreieck handelt und stets eine Länge bzw. ein Winkel zur exakten Berechnung des jeweiligen Ergänzungswinkels γᵢ fehlt, muss ein rechtwinkliges Dreieck angenommen werden. Somit handelt es sich bei der Pumpenrad-Methode um einen Konvergenzfall. Es wird das eigentliche Segment der Kontur durch die Gerade bᵢ (Gleichung III) angenähert, damit für die Bestimmung von γᵢ ein rechtwinkliges Dreieck entsteht. Dazu dient Gleichung IV.

Aus nun gegebenen Längen lässt sich γᵢ bestimmen. Aus γᵢ und der Schrittweite Δᵣ bzw. dem Radiensegment auf dem man sich befindet, kann nun ein Punkt Pₘ in polarer Schreibweise nach Gleichung V hergeleitet werden. Der Ergänzungswinkel γ muss aufsummiert werden, damit der Winkel stets vom gleichen Bezug im Koordinatensystem ausgeht.

Werden die berechneten Punkte nun mit Geraden verbunden, so erhält man den einseitigen Kurvenzug 36 bzw. die voreilende gekrümmte Einströmseite 31 des Auslasskanals 18. Mit vier Eingabeparametern (bzw. fünf, wenn man m mitzählt) lässt sich der Kurvenzug 36 für einen Auslasskanal 18 erzeugen.

Durch die Möglichkeit der Definition von Winkeln lässt sich schnell die Strömung im Auslasskanal 18 beeinflussen. Der Auslasskanal 18 bzw. der zweite Kurvenzug 36` - und damit die nacheilende gekrümmte Einströmseite 30 - entsteht durch die Verrechnung von Daten um einen Rotationspunkt, d.h. durch die Verschiebung des Bezugs im Koordinatensystem. Beide Kurvenzüge 36, 36', auf denen die Einströmseiten 30, 31 des Auslasskanals 18 errichtet sind, können unabhängig voneinander konstruiert und verändert werden.

Bei genügend großem m (z.B. m = 1000) ist der Fehler, also die Konvergenz in der Rechnung so klein, dass er sich nur um wenige Grad auf den eigentlichen Austrittswinkel auswirkt und diesen verändert.

In Fig. 7a und Fig. 7b ist jeweils eine Schälscheibe 13, 21 dargestellt, bei der die Einströmseiten 30, 31 der Auslasskanäle 18 mit einer Erzeugungsfunktion erstellt sind, die auf der Fibonacci-Folge basiert.

In Fig. 8a und Fig. 8b ist jeweils eine Schälscheibe 13, 21 dargestellt, bei der die Einströmseiten 30, 31 der Auslasskanäle 18 mit einer Erzeugungsfunktion erstellt sind, die auf der logarithmischen Spirale basiert.

In Fig. 9a und Fig. 9b ist jeweils eine Schälscheibe 13, 21 dargestellt, bei der die Einströmseiten 30, 31 der Auslasskanäle 18 mit einer Erzeugungsfunktion erstellt sind, auf einem inkrementellen Verfahren, bzw. auf ein Schrittweitenverfahren basiert.

Den Schälscheiben in Fig. 7 bis 9 ist gemeinsam, dass die Einströmseiten 30, 31 der jeweiligen Auslasskanäle 18 jeweils beidseitig Kurvenzüge 36, 36' bzw. eine Randkontur aufweisen, die optimierte Strömungseigenschaften zur Vermeidung einer turbulenten Strömung bietet.

**Bezugszeichen**

| | |
|---|---|
| Separatortrommel | 1 |
| Unterteil | 2 |
| Oberteil | 3 |
| Kolbenschieber | 4 |
| Trommelinnenraum | 5 |
| Tellerstapel | 6 |
| Trennteller | 7 |
| Verteilerschaft | 8 |
| Verteiler | 9 |
| Zulaufrohr | 10 |
| Verteilerkanäle | 11 |
| Schälscheibenkammer | 12 |
| Schälscheibe | 13 |
| Scheibenabschnitt | 15 |
| Schälscheibenschaft | 16, 16' |
| Einlass | 17 |
| Auslasskanal | 18 |
| | |
| Austrittsöffnungen | 20 |
| Schälscheibe | 21 |
| Schälscheibenkammer | 22 |
| Haube | 24 |
| Feststofffänger | 25 |
| Antriebsspindel | 26 |
| Ableitung | 27, 27' |
| | |
| nacheilende Einströmseite | 30 |
| voreilende Einströmseite | 31 |
| untere Abdeckung | 32 |
| Schälscheibensteg | 33 |
| Obere Abdeckung | 35 |
| Kurvenzug | 36, 36' |
| | |
| Außenradius | R1 |
| Innenradius | r1 |
| Drehachse | A |
| Strömungsrichtung | D |
| Flüssigkeitsphase | L1, L2 |
| Breite | B |
| Tangente | T, T' |
| Tangentenpunkt | TP, TP' |
| Senkrechte | S, S' |
| Punkt | SP, SP' |
| Radius | RF1, RF2, RF3 |
| Quadrat | Q1, Q2, Q3 |
| Drehpunkt | DP |
| Verdrehwinkel | α |
| Schrittweite | Δᵣ |
| Anzahl Kreise | m |
| Steigungswinkel | Δ_{β} |
| Ergänzungswinkel | γ |
| Gerade | b |
| Punkt | Pₘ |

## Patentansprüche

1. Zentrifuge, mit einer um eine Drehachse (A) drehbaren Trommel (1), die wenigstens eine Schälscheibe (13, 21) aufweist, wobei die Schälscheibe (13, 21) wenigstens einen Scheibenabschnitt (15) mit wenigstens zwei Auslasskanälen (18) mit jeweils einer Einlassöffnung (17) an einem Außenradius R1 aufweist, wobei sich der jeweilige Auslasskanal (18) von der Einlassöffnung bis zu einem Innenradius (r1) erstreckt, und wobei der jeweilige Auslasskanal (18) jeweils nach unten durch eine untere Abdeckung (32) und nach oben durch eine obere Abdeckung (35) begrenzt ist und wobei eine seitliche Begrenzung des jeweiligen Auslasskanals (18) jeweils in Bezug auf eine Strömungsrichtung (D) in einem sich drehenden Zustand der Trommel (1) im Betrieb durch eine voreilende gekrümmte Einströmseite (31) und eine nacheilende gekrümmte Einströmseite (30) gebildet ist, wobei eine Breite (B) des jeweiligen Auslasskanals (18) in radialer Richtung vom Außenumfang der Schälscheibe (13, 21) nach innen bis zu dem Innenradius (r1) über die gesamte Erstreckung größer wird, und dass die Krümmungen der voreilenden Einströmseite (31) und die der nacheilende Einströmseite (30) identisch ausgebildet sind, wobei die nacheilende gekrümmte Einströmseite (30) relativ zur voreilenden gekrümmte Einströmseite (31) verschoben ist und/oder um einen Verdrehwinkel α in Umfangsrichtung verdreht ist, **dadurch gekennzeichnet, dass**
a. die Krümmung der voreilenden Einströmseite (31) und die der nacheilenden Einströmseite (30) jeweils eine Erzeugungsfunktion aufweisen, die auf der Fibonacci-Folge basiert, oder
b. dass die Krümmung der voreilenden Einströmseite (31) und die der nacheilenden Einströmseite (30) jeweils eine Erzeugungsfunktion aufweisen, die auf einer logarithmischen Spirale basiert, wobei die voreilende Einströmseite (31) und die nacheilende Einströmseite (30) mit der Gleichung: r(φ) = ae^{kφ} darstellbar sind, oder
c. die Krümmung der voreilenden Einströmseite (31) und die der nacheilenden Einströmseite (30) jeweils eine Erzeugungsfunktion aufweist, die auf einem inkrementellen Verfahren, bzw. auf ein Schrittweitenverfahren basiert.

2. Zentrifuge nach Anspruch 1, **dadurch gekennzeichnet, dass** eine Breite (B) des jeweiligen Auslasskanals (18) in radialer Richtung vom Außenumfang der Schälscheibe (13, 21) nach innen bis zu dem Innenradius (r1) kontinuierlich oder inkremental größer wird.

3. Zentrifuge nach Anspruch 1 oder 2, **dadurch gekennzeichnet, dass** die Breite (B) des Auslasskanals (18) am Außenradius (R1) der Schälscheibe (13, 21) kleiner oder gleich 90% der Breite (B) am Innenradius (r1) der Schälscheibe (13, 21) ist.

4. Zentrifuge nach einem der vorstehenden Ansprüche, **dadurch gekennzeichnet, dass** jeweils die voreilende Einströmseite (31) als auch die nacheilende Einströmseite (30) parallel zur Drehachse verlaufen.

5. Zentrifuge nach einem der vorstehenden Ansprüche, **dadurch gekennzeichnet, dass** für die Erzeugung der Einströmseiten (30, 31) ein Eintritts- und ein Austrittswinkel des jeweiligen Auslasskanals (18), bzw. der Einströmseite(n) (30, 31), der/die den Auslasskanal (18) formt/formen und der Außen- und ein Innendurchmesser der Schälscheibe (13, 21) sowie eine Anzahl von Schritten m vorgegeben sind.

6. Zentrifuge nach Anspruch 5, **dadurch gekennzeichnet, dass** zur Erzeugung der Einströmseiten (30, 31) eine Krümmung der Einströmseiten (30, 31) durch viele Geraden angenähert ist.

7. Zentrifuge nach einem der Ansprüche 5 bis 6, **dadurch gekennzeichnet, dass** die Einströmseiten (30, 31) aus verschiedenen Kurvenabschnitten aufgebaut sind, die tangential aneinandergereiht sind.

8. Zentrifuge nach Anspruch 7, **dadurch gekennzeichnet, dass** die Kurvenabschnitte im Verlauf bzw. hinsichtlich ihrer Krümmung unterschiedlich sind.

9. Zentrifuge nach einem der Ansprüche 7 oder 8, **dadurch gekennzeichnet, dass** ein jeweiliger Tangentenwinkel, unten den die jeweiligen Kurvenabschnitte aneinandergereiht sind, variabel ist.

10. Zentrifuge nach einem der vorgenannten Ansprüche, **dadurch gekennzeichnet, dass** die obere Abdeckung (35) und die untere Abdeckung (32) jeweils einen gleichen Durchmesser aufweisen.

11. Zentrifuge nach einem der vorgenannten Ansprüche, **dadurch gekennzeichnet, dass** die untere Abdeckung (32) und die obere Abdeckung (35) plattenförmig ausgebildet sind und/oder einstückig mit den Schälscheibenstegen (33) ausgebildet sind.

12. Zentrifuge nach einem der vorgenannten Ansprüche, **dadurch gekennzeichnet, dass** der jeweilige Auslasskanal (18) in einen Schälscheibenschaft (16, 16`) übergehen.

13. Zentrifuge nach einem der vorgenannten Ansprüche, **dadurch gekennzeichnet, dass** sich die Schälscheibe (13, 21) im Betrieb nicht mit der Trommel (1) dreht und/oder mit einer Referenzdrehzahl zur Trommel dreht.

## Claims

1. Centrifuge, having a drum (1) rotatable about an axis of rotation (A), which has at least one paring disk (13, 21), wherein the paring disk (13, 21) has at least one disk section (15) having at least two outlet channels (18) each with an inlet opening (17) at an outer radius R1, wherein the respective outlet channel (18) extends from the inlet opening to an inner radius (r1), and wherein the respective outlet channel (18) is in each case bounded at the bottom by a lower cover (32) and at the top by an upper cover (35), and wherein a lateral boundary of the respective outlet channel (18) is in each case formed in relation to a flow direction (D) in a rotating state of the drum (1) in operation by a leading curved inflow side (31) and a trailing curved inflow side (30), wherein a width (B) of the respective outlet channel (18) increases in the radial direction from the outer circumference of the paring disk (13, 21) inwards to the inner radius (r1) over the entire extension, and that the curvatures of the leading inflow side (31) and those of the trailing inflow side (30) are formed identically, wherein the trailing curved inflow side (30) is displaced relative to the leading curved inflow side (31) and/or is twisted by a twist angle α in the circumferential direction,
**characterized in that**
a. the curvature of the leading inflow side (31) and that of the trailing inflow side (30) each have a generating function which is based on the Fibonacci sequence, or
b. **in that** the curvature of the leading inflow side (31) and that of the trailing inflow side (30) each have a generating function which is based on a logarithmic spiral, wherein the leading inflow side (31) and the trailing inflow side (30) can be represented by the equation: r(□) = ae^{k□□}, or
c. the curvature of the leading inflow side (31) and that of the trailing inflow side (30) each has a generating function which is based on an incremental method or on a step size method.

2. Centrifuge according to claim 1, **characterized in that** a width (B) of the respective outlet channel (18) increases continuously or incrementally in the radial direction from the outer circumference of the paring disk (13, 21) inwards up to the inner radius (r1).

3. Centrifuge according to claim 1 or 2, **characterized in that** the width (B) of the outlet channel (18) at the outer radius (R1) of the paring disk (13, 21) is less than or equal to 90% of the width (B) at the inner radius (r1) of the paring disk (13, 21).

4. Centrifuge according to one of the preceding claims, **characterized in that** both the leading inflow side (31) and the trailing inflow side (30) extend parallel to the axis of rotation.

5. Centrifuge according to one of the preceding claims, **characterized in that,** for the generation of the inflow sides (30, 31), an inlet angle and an outlet angle of the respective outlet channel (18), or of the inflow side(s) (30, 31), which forms or form the outlet channel (18), and the outer diameter and an inner diameter of the paring disk (13, 21) as well as a number of steps m are predetermined.

6. Centrifuge according to claim 5, **characterized in that** a curvature of the inflow sides (30, 31) is approximated by many straight lines to generate the inflow sides (30, 31).

7. Centrifuge according to one of claims 5 to 6, **characterized in that** the inflow sides (30, 31) are composed of different curve sections which are tangentially lined up.

8. Centrifuge according to claim 7, **characterized in that** the curve sections are different in the course or with regard to their curvature.

9. Centrifuge according to one of claims 7 or 8, **characterized in that** a respective tangent angle, below which the respective curve sections are lined up, is variable.

10. Centrifuge according to one of the preceding claims, **characterized in that** the upper cover (35) and the lower cover (32) each have an identical diameter.

11. Centrifuge according to one of the preceding claims, **characterized in that** the lower cover (32) and the upper cover (35) are plate-shaped and/or are formed integrally with the paring disk webs (33).

12. Centrifuge according to one of the preceding claims, **characterized in that** the respective outlet channel (18) merges into a paring disk shaft (16, 16').

13. Centrifuge according to one of the preceding claims, **characterized in that** the paring disk (13, 21) does not rotate with the drum (1) during operation and/or rotates at a reference speed with respect to the drum.

## Revendications

1. Centrifugeuse avec un tambour (1) capable de rotation autour d'un axe de rotation (A), comprenant au moins un disque racleur (13, 21), dans laquelle le disque racleur (13, 21) comprend au moins une partie de disque (15) avec au moins deux canaux de sortie (18) munis chacun d'une ouverture d'entrée (17) sur une courbure extérieure R1, chaque canal de sortie (18) s'étendant de l'ouverture d'entrée à une courbure intérieure (r1) et chaque canal de sortie (18) étant délimité vers le bas par une couverture inférieure (32) et vers le haut par une couverture supérieure (35), et une délimitation latérale de chaque canal de sortie (18) étant formée par un côté d'entrée (31) incurvé sur le bord d'attaque et un côté d'entrée (30) incurvé sur le bord de fuite par rapport à une direction d'écoulement (D) dans l'état en rotation du tambour (1) en fonctionnement, la largeur (B) de chaque canal de sortie (18) augmentant vers l'intérieur dans le sens radial sur toute l'étendue de la circonférence extérieure du disque racleur (13, 21) jusqu'à la courbure intérieure (r1), et dans laquelle les courbures du côté d'entrée sur le bord d'attaque (31) et du côté d'entrée sur le bord de fuite (30) sont identiques, le côté d'entrée incurvé sur le bord de fuite (30) étant décalé et/ou tourné d'un angle de rotation α dans le sens de la circonférence par rapport au côté d'entrée incurvé sur le bord d'attaque (31), **caractérisée en ce que**
a. la courbure du côté d'entrée sur le bord d'attaque (31) et celle du côté d'entrée sur le bord de fuite (30) présentent chacune une fonction génératrice basée sur la suite de Fibonacci ou
b. la courbure du côté d'entrée sur le bord d'attaque (31) et celle du côté d'entrée sur le bord de fuite (30) présentent chacune une fonction génératrice basée sur une spirale logarithmique, le côté d'entrée sur le bord d'attaque (31) et le côté d'entrée sur le bord de fuite (30) pouvant être représentés par l'équation : r(φ) = ae^{kφ}, ou
c. la courbure du côté d'entrée sur le bord d'attaque (31) et celle du côté d'entrée sur le bord de fuite (30) présentent chacune une fonction génératrice basée sur une méthode incrémentielle, par exemple une méthode par pas d'intégration.

2. Centrifugeuse selon la revendication 1, **caractérisée en ce que** la largeur (B) de chaque canal de sortie (18) augmente de façon continue ou incrémentielle dans le sens radial vers l'intérieur de la circonférence extérieure du disque racleur (13, 21) jusqu'à la courbure intérieure (r1).

3. Centrifugeuse selon la revendication 1 ou 2, **caractérisée en ce que** la largeur (B) du canal de sortie (18) sur la courbure extérieure (R1) du disque racleur (13, 21) est inférieure ou égale à 90 % de la largeur (B) sur la courbure intérieure (r1) du disque racleur (13, 21).

4. Centrifugeuse selon l'une des revendications précédentes, **caractérisée en ce que** le côté d'entrée sur le bord d'attaque (31) et le côté d'entrée sur le bord de fuite (30) sont parallèles à l'axe de rotation.

5. Centrifugeuse selon l'une des revendications précédentes, **caractérisée en ce que**, pour la génération des côtés d'entrée (30, 31), un angle d'entrée et un angle de sortie du canal de sortie (18) en question, ou du ou des côtés d'entrée (30, 31) formant le canal de sortie (18) et le diamètre extérieur et un diamètre intérieur du disque racleur (13, 21) et un nombre de pas sont prédéfinis.

6. Centrifugeuse selon la revendication 5, **caractérisée en ce que**, pour la génération des côtés d'entrée (30, 31), une approximation de la courbure des côtés d'entrée (30, 31) est obtenue à l'aide de plusieurs droites.

7. Centrifugeuse selon l'une des revendications 5 à 6, **caractérisée en ce que** les côtés d'entrée (30, 31) sont composés de différents segments de courbe alignés de façon tangente.

8. Centrifugeuse selon la revendication 7, **caractérisée en ce que** les segments de courbe diffèrent par leur tracé ou leur courbure.

9. Centrifugeuse selon l'une des revendications 7 ou 8, **caractérisée en ce que** l'angle de tangente sous lequel les différents segments de courbe sont alignés est variable.

10. Centrifugeuse selon l'une des revendications précédentes, **caractérisée en ce que** la couverture supérieure (35) et la couverture inférieure (32) présentent chacune un diamètre égal.

11. Centrifugeuse selon l'une des revendications précédentes, **caractérisée en ce que** la couverture inférieure (32) et la couverture supérieure (35) sont en forme de plaques et/ou formées d'une pièce avec les nervures de disque racleur (33).

12. Centrifugeuse selon l'une des revendications précédentes, **caractérisée en ce que** chaque canal de sortie (18) débouche dans un moyeu de disque racleur (16, 16').

13. Centrifugeuse selon l'une des revendications précédentes, **caractérisée en ce que** le disque racleur (13, 21) ne tourne pas avec le tambour (1) en fonctionnement et/ou tourne à une vitesse de rotation de référence par rapport au tambour.
